# EUROPÄISCHE PATENTSCHRIFT

(11) **EP 3 235 597 B1**
(45) Veröffentlichungstag und Bekanntmachung des Hinweises auf die Patenterteilung: **13.03.2019**
(21) Anmeldenummer: 16166391.9
(22) Anmeldetag: 21.04.2016
(51) Int. Cl.: B25B 27/00, B25B 27/02, B25B 27/04

(54) **ABSTÜTZAUFLAGE**
SUPPORT
FACE D'APPUI

(43) Veröffentlichungstag der Anmeldung: 25.10.2017
(73) Patentinhaber: Pichler Werkzeug GmbH & Co KG, 6020 Innsbruck (AT)
(72) Erfinder: Jenewein, Andreas, 6100 Seefeld (AT)
(74) Vertreter: Torggler & Hofinger Patentanwälte

(56) Entgegenhaltungen:
- EP-A1- 2 581 172
- DE-U1-202008 012 338

## Beschreibung

Die vorliegende Erfindung betrifft eine Abstützauflage zum geführten Ansetzen einer Ausziehvorrichtung mit den Merkmalen des Oberbegriffs des Anspruchs 1 und eine Demontagevorrichtung zum Demontieren einer Injektordüse aus einem Motorgehäuse mit einer solchen Abstützauflage.

Da sich Injektordüsen im Laufe der Zeit in den Installationsschächten im Motorgehäuse einer Brennkraftmaschine festsetzen, sind sie in weiterer Folge nur unter erheblichem Krafteinsatz demontierbar. Zu diesem Zweck sind aus dem Stand der Technik Abstützauflagen für Ausziehvorrichtungen und Demontagevorrichtungen bekannt.

Eine gattungsgemäße Abstützauflage und eine gattungsgemäße Demontagevorrichtung gehen aus der EP 2 581 172 A1 hervor.

Die Abstützauflage bzw. Demontagevorrichtung der EP 2 581 172 A1 benötigt höhenverstellbare Abstützfüße um eine Anpassung an unterschiedliche Höhen der Abstützpunkte am Motorgehäuse vornehmen zu können. Einfacher wäre die Verwendbarkeit von Abstützfüßen, welche obwohl sie zumindest im Wesentlichen die gleiche Länge aufweisen, nicht verstellt werden müssen.

Die Abstützauflage bzw. Demontagevorrichtung der DE 20 2010 009 355 U1 weist nur zwei Abstützfüße auf, die unmittelbar und starr mit einem plattenförmigen Basisteil verbunden sind (vgl. dort die Fig. 6). Die Aufbringung einer hohen Demontagekraft ist bei Verwendung von nur zwei Abstützfüßen ohne Beschädigung des Motorgehäuses kaum möglich. Eine Anpassbarkeit an unterschiedliche Höhen der Abstützpunkte am Motorgehäuse ist nicht möglich.

Aufgabe der Erfindung ist die Bereitstellung einer gattungsgemäßen Abstützauflage und einer gattungsgemäßen Demontagevorrichtung, welche die oben diskutierten Nachteile vermeiden.

Diese Aufgabe wird durch eine Abstützauflage mit den Merkmalen des Anspruchs 1 und eine Demontagevorrichtung mit den Merkmalen des Anspruchs 12 gelöst. Vorteilhafte Ausführungsformen der Erfindung sind in den abhängigen Ansprüchen definiert.

Weil sich das Basiselement über insgesamt wenigstens drei Abstützfüße am Motorgehäuse abstützt, ist der Einsatz hoher Demontagekräfte möglich. Durch die drehbare Lagerung der zwei Arme um wenigstens zwei quer zueinander verlaufende Achsen am Basiselement ist es möglich, Höhenunterschiede zwischen den unterschiedlichen Abstützpunkten am Motorgehäuse, die sich meist nur in einem Bereich weniger Millimeter bewegen, auszugleichen, ohne dass eine Längenveränderung der Abstützfüße vorgenommen werden muss. Die wenigstens zwei Achsen verlaufen bevorzugt entlang des Basiselements oder im Basiselement. Vorzugsweise sind wenigstens drei quer zueinander verlaufende Achsen vorgesehen.

Besonders bevorzugt ist vorgesehen, dass wenigstens einer der wenigstens drei Abstützfüße lose an einem der zwei Arme anliegt. Mit einem Ende kann dieser Abstützfuß in eine als Abstützposition dienende, im Motorgehäuse ausgebildete Öffnung eingesetzt werden. Dabei kann vorgesehen sein, dass der wenigstens eine lose an einem der Arme anliegende Abstützfuß eine bombierte Anlagefläche aufweist. Liegt ein Abstützfuß lose am Arm an, verbessert dies noch die Anpassbarkeit an unterschiedliche Höhen aufweisende Abstützpunkte am Motorgehäuse, vor allem für jene Abstützfüße, die sich weiter draußen am Arm befinden.

Bevorzugt ist vorgesehen, dass wenigstens einer der wenigstens drei Abstützfüße starr mit einem der zwei Arme verbunden, z. B. mit diesem verschraubt, ist. Die Länge des starr verbundenen Abstützfußes ist auf den Abstand zwischen Arm und dem zum Einsatz kommenden Abstützpunkt, z. B. eine im Motorgehäuse ausgebildete Öffnung, in welche der Abstützfuß eingesetzt wird, abgestimmt. Die lose anliegenden Arme können dieselbe Länge aufweisen.

Besonders bevorzugt ist vorgesehen, dass sechs Abstützfüße vorgesehen sind, wobei mit jedem der zwei Arme ein Abstützfuß starr verbunden ist und an jedem Arm zwei Abstützfüße lose anliegen. Vorzugsweise ist an jedem Arm der starr verbundene Abstützfuß zwischen den lose anliegenden Abstützfüßen platziert.

Zur beidseitigen Abstützung der Demontagevorrichtung kann vorgesehen sein, dass das plattenförmige Basiselement längserstreckt ausgebildet ist und die zwei Arme quer zur Längserstreckung des Basiselements verlaufen. Für die Demontage wird das Basiselement quer zur Längsachse des Motorgehäuses ausgerichtet und die Arme können im Wesentlichen entlang der Längsachse des Motorgehäuses ausgerichtet werden.

Es kann vorgesehen sein, die Drehbarkeit der Arme um eine quer zur Längserstreckung des Basiselements verlaufende Achse durch Anschläge zu begrenzen.

Die zwei Arme können am Basiselement über Kugelzonen aufweisende Gelenke gelagert sein. Solche Gelenke weisen in Bezug auf Drehungen drei voneinander unabhängige Freiheitsgrade auf, wobei für den Ausgleich von Höhenunterschieden zwischen den unterschiedlichen Abstützpunkten am Motorgehäuse jene zwei Freiheitsgrade von Bedeutung sind, welche eine Bewegung der Arme um Achsen gestatten, die entlang des Basiselements oder im Basiselement verlaufen. Der dritte Freiheitsgrad bezieht sich auf eine Achse, die rechtwinklig zum Basiselement verläuft.

Die geringste Anzahl an Teilen für die Abstützauflage ergibt sich, wenn die Arme einstückig ausgebildet sind. Da die möglichen Abstützpunkte je nach Konstruktion des Motorgehäuses für jeden Zylinder unterschiedlich sein können, sollten die Arme bei dieser Ausbildung so geformt sein, dass die Abstützauflage für jeden Zylinder eingesetzt werden kann. Alternativ könnten die Arme auch nur in Bezug auf einen der Zylinder ausgeformt sein und für die anderen Zylinder kommen entweder an den Armen befestigbare Adapter oder eigene Arme zum Einsatz, was aber die benötigte Anzahl an Teilen erhöht.

Die Ausziehvorrichtung kann so wie im Stand der Technik gezeigt (siehe z. B. EP 2 581 172 A1 oder DE 20 2010 009 355 U1) ausgebildet sein.

Ein Ausführungsbeispiel der Erfindung wird anhand der Figuren diskutiert. Es zeigen:
- Fig. 1a, 1b: zwei isometrische Ansichten einer am Motorgehäuse angesetzten Demontagevorrichtung
- Fig. 2: eine isometrische Ansicht einer Abstützauflage für eine Ausziehvorrichtung
- Fig. 3: eine Explosionsdarstellung zur Fig. 2 in einer ersten Ansicht
- Fig. 4: eine Explosionsdarstellung zur Fig. 2 in einer zweiten Ansicht
- Fig. 5: eine Schnittdarstellung zur Fig. 2
- Fig. 6: eine isometrische Ansicht mit teilweiser Schnittdarstellung der am Motorgehäuse angesetzten Abstützauflage
- Fig. 7: eine Schnittdarstellung der am Motorgehäuse angesetzten Abstützauflage
- Fig. 8: eine weitere Schnittdarstellung der am Motorgehäuse angesetzten Abstützauflage für eine geänderte Abstützsituation

Fig. 1a und 1b zeigen ein Motorgehäuse 3 (z.B. Zylinderkopf eines Common Rail Dieselmotors), wobei in Fig. 1a an einer Injektordüse 4 eine Ausziehvorrichtung 2 (hier eine hydraulische Hubvorrichtung) angesetzt ist. Diese Ausziehvorrichtung besteht dabei im Wesentlichen aus der Komponente 19 (die vorzugsweise ein Hydraulik-Hohlkolbenzylinder ist), der Ausziehstange 20 und der Ansetzvorrichtung 21, mit der die Ausziehvorrichtung 2 am Kopf der Injektordüse 4 angesetzt bzw. angeschraubt ist (die Ausziehstange 20 kann auch direkt an der Injektordüse 4 angesetzt bzw. angeschraubt werden). Die Fig. 1b zeigt die Abstützvorrichtung 1 ohne Ausziehvorrichtung 2.

Um für das Herausziehen der festgeklemmten Injektordüse 4 eine Abstützung der Ausziehvorrichtung 2 zu ermöglichen, ohne übermäßige Kräfte an einem Abstützpunkt 12 in das Motorgehäuse 3 einzuleiten und eine Beschädigung des Motorgehäuses 3 zu riskieren, ist eine erfindungsgemäße Abstützauflage 1 für die Ausziehvorrichtung 2 am Motorgehäuse 3 an hier sechs Abstützpunkten 12 aufgesetzt. Diese Abstützauflage 1 (vgl. Fig. 2) weist ein plattenförmiges Basiselement 5 mit einer Durchtrittsöffnung 13 für die Ausziehvorrichtung 2, zwei quer zum Basiselement 5 verlaufende Arme 6 und sechs Abstützfüße 7 (drei pro Arm 6) auf. Wenn eine in Ausziehrichtung wirkende Kraft auf die Komponente 19 der Ausziehvorrichtung aufgebracht wird, erfolgt eine Abstützung über die Abstützauflage 1 am Motorgehäuse 3. Die Komponente 19 könnte im einfachsten Fall als Mutter ausgebildet sein, wobei durch Drehung dieser am Basiselement 5 anliegenden Mutter eine Bewegung der Ausziehstange 20 in Ausziehrichtung erfolgt.

Der zentrale Abstützfuß 7 jedes Armes 6 (der sich in Fig. 2 von oben betrachtet unterhalb des Basiselements 5 befindet) ist mit dem Arm 6 verschraubt und in eine am Motorgehäuse 3 ausgebildete Öffnung, welche als Abstützpunkt 12 fungiert, einsetzbar. Die seitlich neben dem zentralen Abstützfuß 7 angeordneten Abstützfüße 7 (die sich benachbart zu den Armenden befinden) liegen lose am Arm 6 und sind in am Motorgehäuse 3 ausgebildete Öffnungen einsetzbar, die so ebenfalls als Abstützpunkte 12 fungieren.

Die zwei Arme 6 sind um parallel zum Basiselement 5 und quer zueinander verlaufende Achsen (exemplarisch sind zwei Achsen A₁, A₂ eingezeichnet) drehbar am Basiselement 5 gelagert (hier beispielhaft über Kugelzonen 10 - vgl. Fig. 3 - aufweisende Gelenke 11 - vgl. Fig. 5). Die Gelenke 11 weisen neben den Kugelzonen 11 entsprechend konkav ausgebildete Ausnehmungen an jenen Seiten der Arme 6 auf, die dem Basiselement 5 zugewandt sind.

Gemeinsam mit der drehbaren Lagerung der Arme 6 am Basiselement 5 um parallel zum Basiselement 5 und quer zueinander verlaufende Achsen A₁, A₂ ist eine Anpassung an geringfügige Höhenunterschiede zwischen unterschiedlichen Abstützpunkten 12 möglich, die auf Bearbeitungsunterschiede oder -toleranzen zurückzuführen sind. Dies ist in den Fig. 6, 7 und 8 dargestellt. Die beiden seitlichen Abstützfüße 7 jedes Armes 6 weisen an jenem Ende, mit welchem sie die Arme 6 kontaktieren, eine bombierte Anlagefläche 8 (vgl. z. B. Fig. 4) auf.

In der Fig. 5 ist eine Situation gezeigt, in welcher die Arme 6 parallel zum Basiselement 5 verlaufen. Fig. 7 zeigt eine Demontagesituation, bei welcher die in Fig. 7 rechten Abstützpunkte 12 etwas tiefer liegen als die linken Abstützpunkte 12. Dieser Höhenunterschied ist durch eine geringfügige Schrägstellung des Basiselements 5, welche durch die Gelenke 11 zugelassen wird, ausgleichbar, obwohl die Abstützfüße 7 im Wesentlichen dieselbe Länge aufweisen. Der Durchmesser der Durchtrittsöffnung 13 des Basiselements 5 und jener der Durchtrittsöffnung 14 der Positioniervorrichtung 15 sind so gewählt, dass die Ausziehstange 20 trotz der geringfügigen Schrägstellung des Basiselements 5 relativ zur Positioniervorrichtung 15 problemlos mit dem Kopf der Injektordüse 4 verbunden werden kann.

Fig. 8 zeigt eine Abstützsituation, bei welcher sich die Abstützpunkte 12 an einer Seite des Motorgehäuses 3 auf geringfügig unterschiedlichen Höhen befinden. Durch die Bombierung 8 des in Fig. 8 ganz links angeordneten Abstützfußes 7 wird eine Schrägstellung des Armes 6 relativ zu diesem Abstützfuß 7 ermöglicht. Zusätzlich weist der sich etwas weiter rechts befindende Abstützfuß 7, welcher mit dem Arm 6 verschraubt ist, an seinem dem Motorgehäuse 3 zugewandten Ende (also an seinem vom Arm 6 abgewandten Ende) ebenfalls eine Bombierung auf, die eine ringfömige Abstützung um den Abstützstützpunkt 12 herum gestattet. Wie die Fig. 7 zeigt, ist dies allerdings nicht unbedingt erforderlich.

Die sich voneinander unterscheidende Form der beiden hier einstückig ausgebildeten Arme 6 ist so gewählt, dass sich für die Konstruktion des dargestellten Motorgehäuses 3 die Möglichkeit ergibt, für jeden Zylinder bzw. für jede Injektordüse 4 die lose anliegenden Abstützfüße 7 so relativ zu den Armen 6 anzuordnen, dass trotz der unterschiedlichen Anordnung der als Abstützpunkte 12 dienenden Öffnungen eine Anlage der Arme 6 an den Abstützfüßen 7 gegeben ist. Die Form der Arme 6 ist je nach Motorgehäuse 3 und dem Lochbild der als Abstützpunkte 12 dienenden Öffnungen zu wählen.

In diesem Ausführungsbeispiel weist die Abstützauflage 1 eine Positioniervorrichtung 15 mit einer Durchtrittsöffnung 14 sowie ein Ringelement 17 auf (siehe insbesondere Fig. 2 und 3). Alternativ könnte die Ausziehvorrichtung 2 unmittelbar auf der Abstützauflage 1 aufliegen.

Die Positioniervorrichtung 15 liegt über einen konvex-kugelförmigen Oberflächenbereich 16 an einem konkav-kugelförmigen Oberflächenbereich 18 des Ringelementes 17 auf, welches wiederum selbst plan auf dem Basiselement 5 aufliegt. Durch die über die konvex-kugelförmigen Oberflächenbereiche 16 und konkav-kugelförmigen Oberflächenbereiche 18 der Positioniervorrichtung 15 und des Ringelements 17 ist ein Ansetzen der Ausziehvorrichtung 2 auch an im Motorgehäuse 3 schräg gestellten Injektordüsen 4 möglich. Bevorzugt kann diesbezüglich vorgesehen sein, dass der konkav-kugelförmige Oberflächenbereich 18 des Ringelements 17 und der konvex-kugelförmige Oberflächenbereich 16 der Positionsvorrichtung 15 denselben Radius aufweisen. Die Durchtrittsöffnung 14 in der Positioniervorrichtung 15 kann so gewählt werden, dass deren Durchmesser nur geringfügig größer ist als der Durchmesser der Ausziehstange 20. Durch die beim Betätigen der Ausziehvorrichtung 2 auftretende Krafteinwirkung von der Komponente 19 über die Positioniervorrichtung 15 auf das Ringelement 17 wird dieses am Basiselement 5 angepresst und verrutscht durch die erhöhte Reibung nicht mehr am Basiselement 5. Dies gilt auch für die nur lose an den Armen 6 anliegenden Abstützfüße 7. Grundsätzlich ist es möglich, dass seitliche Begrenzungsvorrichtungen gegen ein Verrutschen des Ringelements 17 am Basiselement 5 angebracht sind. Es wäre auch möglich, dass an der unteren planen Fläche des Ringelements 17 eine gleithemmende Schicht aufgebracht ist.

### Bezugszeichenliste:

- 1: Abstützauflage
- 2: Ausziehvorrichtung
- 3: Motorgehäuse
- 4: Injektordüse
- 5: plattenförmiges Basiselement
- 6: Arm
- 7: Abstützfuß
- 8: bombierte Anlagefläche des Abstützfußes
- 9: Anschlag
- 10: Kugelzone des Gelenks
- 11: Gelenk
- 12: Abstützpunkt
- 13: Durchtrittsöffnung für die Ausziehvorrichtung
- 14: Durchtrittsöffnung der Positioniervorrichtung
- 15: Positioniervorrichtung
- 16: konvex-kugelförmiger Oberflächenbereich der Positioniervorrichtung
- 17: Ringelement
- 18: konkav-kugelförmiger Oberflächenbereich des Ringelements
- 19: Komponente
- 20: Ausziehstange
- 21: Ansetzvorrichtung

- A₁: Achse
- A₂: Achse

## Patentansprüche

1. Abstützauflage (1) zum geführten Ansetzen einer Ausziehvorrichtung (2) an einer in einem Motorgehäuse (3) angeordneten Injektordüse (4), mit:
- einem plattenförmigen Basiselement (5), an dem die Ausziehvorrichtung (2) führbar ist
- zwei am Basiselement (5) angeordneten Armen (6)
- wenigstens drei Abstützfüßen (7) zur Abstützung des Basiselements (5) am Motorgehäuse (3)
**dadurch gekennzeichnet, dass** sich das Basiselement (5) über wenigstens zwei Abstützfüße (7) an einem der zwei Arme (6) und über wenigstens einen Abstützfuß (7) am anderen der zwei Arme (6) am Motorgehäuse (3) abstützt und dass die zwei Arme (6) um wenigstens zwei quer zueinander verlaufende Achsen (A₁, A₂) drehbar am Basiselement (5) gelagert sind.

2. Abstützauflage nach Anspruch 1, wobei die wenigstens zwei Achsen (A₁, A₂) entlang des Basiselements (5) oder im Basiselement (5) verlaufen.

3. Abstützauflage nach wenigstens einem der vorangehenden Ansprüche, wobei wenigstens einer der wenigstens drei Abstützfüße (7) lose an einem der zwei Arme (6) anliegt.

4. Abstützauflage nach dem vorangehenden Anspruch, wobei der wenigstens eine lose an einem der Arme (6) anliegende Abstützfuß (7) eine bombierte Anlagefläche (8) aufweist.

5. Abstützauflage nach wenigstens einem der vorangehenden Ansprüche, wobei wenigstens einer der wenigstens drei Abstützfüße (7) starr mit einem der zwei Arme (6) verbunden, vorzugsweise mit diesem verschraubt ist.

6. Abstützauflage nach dem vorangehenden Anspruch, wobei der wenigstens eine starr mit einem der zwei Arme (6) verbundene Abstützfuß (7) an seinem vom Arm (6) abgewandten Ende eine bombierte Anlagefläche aufweist.

7. Abstützauflage nach wenigstens einem der beiden vorangehenden Ansprüche, wobei sechs Abstützfüße (7) vorgesehen sind, wobei mit jedem der zwei Arme (6) ein Abstützfuß (7) starr verbunden ist und an jedem Arm (6) zwei Abstützfüße (7) lose anliegen, wobei vorzugsweise an jedem Arm (6) der starr verbundene Abstützfuß (7) zwischen den lose anliegenden Abstützfüßen (7) platziert.

8. Abstützauflage nach wenigstens einem der vorangehenden Ansprüche, wobei das plattenförmige Basiselement (5) längserstreckt ausgebildet ist und die zwei Arme (6) quer zur Längserstreckung des Basiselements (5) verlaufen.

9. Abstützauflage nach dem vorangehenden Anspruch, wobei an den zwei Armen (6) Anschläge (9) angeordnet sind, die die Drehbarkeit der Arme (6) um eine quer zur Längserstreckung des Basiselements (5) verlaufende Achse (A₂) begrenzen.

10. Abstützauflage nach wenigstens einem der vorangehenden Ansprüche, wobei die zwei Arme (6) am Basiselement (5) über Kugelzonen (10) aufweisende Gelenke (11) gelagert sind.

11. Abstützauflage nach wenigstens einem der vorangehenden Ansprüche, wobei die Arme (6) jeweils einstückig ausgebildet sind.

12. Demontagevorrichtung (12) zum Demontieren einer Injektordüse (4) aus einem Motorgehäuse (3) mit einer Abstützauflage (1) nach wenigstens einem der vorangehenden Ansprüche und einer an der Injektordüse (4) ansetzbaren Ausziehvorrichtung (2).

## Claims

1. A support fitment (1) for guided attachment of an extraction device (2) to an injector nozzle (4) arranged in an engine casing (3), comprising:
- a plate-shaped base element (5) on which the extraction device (2) can be guided,
- two arms (6) arranged on the base element (5),
- at least three support feet (7) for supporting the base element (5) on the engine casing (3),
**characterised in that** the base element (5) is supported by way of at least two support feet (7) on one of the two arms (6) and by way of at least one support foot (7) on the other of the two arms (6) on the engine casing (3) and that the two arms (6) are mounted on the base element (5) rotatably about at least two mutually transversely extending axes (A₁, A₂).

2. A support fitment according to claim 1 wherein the at least two axes (A₁, A₂) extend along the base element (5) or in the base element (5).

3. A support fitment according to at least one of the preceding claims wherein at least one of the at least three support feet (7) bears loosely against one of the two arms (6).

4. A support fitment according to the preceding claim wherein the at least one support foot (7) bearing loosely against one of the arms (6) has a cambered contact surface (8).

5. A support fitment according to at least one of the preceding claims wherein at least one of the at least three support feet (7) is rigidly connected to one of the two arms (6), preferably screwed thereto.

6. A support fitment according to the preceding claim wherein the at least one support foot (7) rigidly connected to one of the two arms (6) has a cambered contact surface at its end facing away from the arm (6).

7. A support fitment according to at least one of the two preceding claims wherein there are provided six support feet (7), wherein a support foot (7) is rigidly connected to each of the two arms (6) and two support feet (7) bear loosely against each arm (6), wherein preferably at each arm (6) the rigidly connected support foot (7) is placed between the loosely bearing support feet (7).

8. A support fitment according to at least one of the preceding claims wherein the plate-shaped base element (5) is elongate and the two arms (6) extend transversely relative to the longitudinal extent of the base element (5).

9. A support fitment according to the preceding claim wherein arranged on the two arms (6) are abutments (9) which limit the rotatability of the arms (6) about an axis (A2) extending transversely relative to the longitudinal extent of the base element (5).

10. A support fitment according to at least one of the preceding claims wherein the two arms (6) are mounted on the base element (5) by way of joints (11) having ball zones (10).

11. A support fitment according to at least one of the preceding claims wherein the arms (6) are each formed in one piece.

12. A dismantling device (12) for dismantling an injector nozzle (4) from an engine casing (3) comprising a support fitment (1) according to at least one of the preceding claims and an extraction device (2) attachable to the injector nozzle (4).

## Revendications

1. Support d'appui (1) pour la fixation guidée d'un dispositif extracteur (2) à une buse d'injection (4) disposée dans un carter de moteur (3), avec:
- un élément de base (5) en forme de plaque sur lequel peut être guidé le dispositif extracteur (2)
- deux bras (6) disposés au contact de l'élément de base (5)
- au moins trois pieds d'appui (7) destinés au support de l'élément de base (5) sur le carter de moteur (3)
**caractérisé en ce que** l'élément de base (5) s'appuie par au moins deux pieds d'appui (7) à l'un des deux bras (6) et par au moins un pied d'appui (7) à l'autre des deux bras (6) sur le carter de moteur (3) et **en ce que** les deux bras (6) sont logés au contact de l'élément de base (5) de façon rotative autour d'au moins deux axes (A₁, A₂) passant transversalement l'un par rapport à l'autre.

2. Support d'appui selon la revendication 1, dans lequel les au moins deux axes (A₁, A₂) passent le long de l'élément de base (5) ou dans l'élément de base (5).

3. Support d'appui selon au moins l'une des revendications précédentes, dans lequel au moins l'un des au moins trois pieds d'appui (7) adhère de façon adjacente librement à l'un des deux bras (6).

4. Support d'appui selon la revendication précédente, dans lequel le au moins un pied d'appui (7) adhérant de façon adjacente librement à l'un des bras (6) présente une surface d'appui bombée (8).

5. Support d'appui selon au moins l'une des revendications précédentes, dans lequel au moins l'un des au moins trois pieds d'appui (7) est relié de façon rigide à l'un des deux bras (6), de préférence est vissé à celui-ci.

6. Support d'appui selon la revendication précédente, dans lequel le au moins un pied d'appui (7) relié de façon rigide à l'un des deux bras (6) présente une surface d'appui bombée à son extrémité opposée au bras (6).

7. Support d'appui selon au moins l'une des deux revendications précédentes, dans lequel six pieds d'appui (7) sont prévus, dans lequel un pied d'appui (7) est relié de façon rigide à chacun des deux bras (6) et à chaque bras (6) adhèrent de façon adjacente librement deux pieds d'appui (7), dans lequel de préférence à chaque bras (6) est placé, entre les pieds d'appui (7) adhérant de façon adjacente librement, le pied d'appui (7) relié de façon rigide.

8. Support d'appui selon au moins l'une des revendications précédentes, dans lequel l'élément de base en forme de plaque (5) est conçu allongé et les deux bras (6) passent transversalement à l'extension longitudinale de l'élément de base (5).

9. Support d'appui selon la revendication précédente, dans lequel des butées (9) sont disposées sur les deux bras (6), lesquelles limitent la possibilité de rotation des bras (6) autour d'un axe (A₂) passant transversalement à l'extension longitudinale de l'élément de base (5).

10. Support d'appui selon au moins l'une des revendications précédentes, dans lequel les deux bras (6) sont logés en contact de l'élément de base (5) par des articulations (11) présentant des zones sphériques (10).

11. Support d'appui selon au moins l'une des revendications précédentes, dans lequel les bras (6) sont conçus à chaque fois d'une seule pièce.

12. Dispositif de démontage (12) pour démonter une buse d'injection (4) d'un carter de moteur (3) avec un support d'appui (1) selon au moins l'une des revendications précédentes et un dispositif extracteur (2) pouvant être fixé à la buse d'injection (4).
